# EUROPÄISCHE PATENTANMELDUNG

(11) **EP 0 664 397 A1**
(43) Veröffentlichungstag der Anmeldung: **26.07.1995**
(21) Anmeldenummer: 94100970.6
(22) Anmeldetag: 24.01.1994
(51) Int. Cl.: F04D 13/06, F04D 29/22, F04D 29/24

(54) **Impellerpumpe**

(71) Anmelder: JUWEL AQUARIUM GmbH & Co. KG, D-27356 Rotenburg/Wümme (DE)
(72) Erfinder: Marquardt, Dieter, D-27356 Rotenburg (Wümme) (DE)
(74) Vertreter: Niedmers, Ole, Dipl.-Phys.

(57) **Zusammenfassung**

Es wird eine Impellerpumpe (10) zur Förderung von Wasser in Aquariumgefäßen vorgeschlagen, wobei die Impellerpumpe (10) mittels eines mit einphasiger Wechselspannung betriebenen Spaltpol-Motors angetrieben wird und der Rotor (11) des Motors mit einem Pumpenimpeller (12) verbunden ist. Der Rotor (11) ist mit dem Pumpenimpeller (12) fest verbunden und die Impellerflügelelemente (13) weisen in radialer Richtung (14), ausgehend von der Impellerachse (18), eine profilierte (16) Kontur auf.

## Beschreibung

Die Erfindung betrifft eine Impellerpumpe zur Förderung Von Wasser in Aquariumgefäßen, wobei die Impellerpumpe mittels eines mit einphasiger Wechselspannung betriebenen Spaltpol-Motors angetrieben wird und der Rotor des Motors mit einem Pumpenimpeller verbunden ist.

Impellerpumpen dieser Art werden seit langem zur Förderung von Aquariumwasser in Aquariumgefäßen eingesetzt. Die die Impellerpumpe als Antriebselement aufweisenden Elektromotoren sind sogenannte Spaltpol-Motoren, die auf der Basis von Drechstrom-Asynchronmotoren aufgebaut sind. Anders als Drehstrom-Asynchronmotoren, die bei zweiphasigem Betrieb bzw. einer Phase und dem Mittelpunktsleiter (einphasige Wechselspannung) nicht von selbst anlaufen, da im Ständer des Motors nur ein Wechselfeld erregt werden kann, können Spaltpol-Motoren beim Betrieb mit einphasiger Wechselspannung grundsätzlich regelmäßig von selbst anlaufen, der Drehsinn des Motors ist aber dabei unbestimmt.

Die bisher verwendeten Impeller nach dem Schaufelradprinzip setzen dem Anlaufen des Rotors einen Widerstand entgegen, der verhindert, daß der Motor anlaufen kann. Um dieses zu vermeiden, ist der Impeller teilverdrehbar relativ zum Rotor mit dem Rotor verbunden, wodurch der Rotor beim Anlaufen zunächst frei - ohne Widerstand - drehbar ist, bis er an eine Arretierung anstößt. Da nun der Drehimpuls bereits stark genug ist, überwindet er den Anlaufwiderstand des Impellers und die Pumpe läuft an, wobei die Drehrichtung unbestimmt bleibt.

Da zu diesem Zweck die Verdrehbarkeit des Pumpenimpellers relativ zum Rotor, die axial miteinander zueinander angeordnet sind, in jedem Falle auf leichtgängige Weise zu gewährleisten ist, zumal die verwendeten Spaltpol-Motoren eine verhältnismäßig geringe Leistung haben müssen, ist die Verdrehbarkeit zwischen Rotorimpeller und Rotor sehr leichtgängig, d.h. mit großem axialen bzw. radialen Spiel ausgebildet.

Dieses hat zur Folge, daß die Impellerpumpe während ihres bestimmungsgemäßen Dauerbetriebes aufgrund des für das Anlaufen des Motors hinreichend großen Spiels trotz der verhältnismäßig geringen Motorleistung im wahrsten Sinne des Wortes Krach macht, d.h. diese bekannt Konstruktion der Impellerpumpe Zeichnet sich durch ein sehr starkes Betriebsgeräusch aus, das von Aquariumbesitzern in sehr starkem Maße als sehr störend empfunden wird, zumal derartige Impellerpumpen normalerweise im Aquariumgefäßen ununterbrochen im Einsatz sind, d.h. Tag und Nacht.

Es ist somit Aufgabe der vorliegenden Erfindung eine Impellerpumpe zu schaffen, die unter Verwendung der beschriebenen Spaltpol-Motoren im Vergleich zu den bisherigen Impellerausführungen eine verbesserte Laufruhe aufweist, wobei die Gestehungskosten der Impellerpumpe gegenüber bisher bekannten Impellerpumpen dieser Art in vergleichbaren Größenordnungen liegen sollen.

Gelöst wird die Aufgabe gemäß der Erfindung dadurch, daß der Rotor mit dem Pumpenimpeller fest verbunden ist und die Impellerflügelelemente in radialer Richtung, ausgehend von der Impellerachse, eine profilierte Kontur aufweisen.

Der Vorteil der erfindungsgemäß vorgeschlagenen Lösung besteht im wesentlichen darin, daß aufgrund der profiliert ausgebildeten Impellerflügelelemente im Zeitpunkt des Anlaufens des die Impellerpumpe antreibenden Motors das zu fördernde Wasser quasi turbulenzfrei zwischen den Impellerflügelelementen abfließen kann mit der Folge, daß im Vergleich zu bisherigen Pumpenimpellern ein stark verminderter Wasserwiderstand über den Pumpenimpeller auf den Rotor des Motors wirkt, so daß der Motor anlaufen kann, obwohl der Impeller fest mit dem Rotor verbunden ist. Aufgrund der festen Verbindung zwischen dem Rotor und dem Pumpenimpeller gemäß der Erfindung zeichnet sich die erfindungsgemäße Impellerpumpe durch absolute Laufruhe aus, was auch noch dadurch zusätzlich unterstützt wird, das aufgrund der profilierten Kontur der Impellerflügelelemente das Wasser an den Flügelprofilen quasi turbulenzfrei abfließen kann, und außerdem auf die Arretierung des teilverdrehbaren Impellers verzichtet werden kann, die sich als Unwucht beim Drehen des Impellerrotors auswirkt und für die Geräuschentwicklung mit verursachend ist.

Grundsätzlich ist es ausreichend, daß das Profil der Impellerflügelelemente wenigstens auf einer Impellerflügelseite au sgebildet ist. Es hat sich jedoch als sehr vorteilhaft erwiesen, das Profil der Impellerflügelelemente auf beiden Impellerflügelelementseiten auszubilden und zwar wenigstens teilweise nach Art eines Tragflächenprofils, wie es beispielsweise im Flugzeugbau oder im Rahmen der allgemeinen Strömungstechnik angewendet wird.

Vorzugsweise sind die Impellerflügelelemente an ihrem zur Impellerachse gerichteten Ende derart ausgebildet, daß sie in ihrer Gesamtheit einen flügelfreien Raum einschließen. Dieser flügelfreie Raum stellt gewissermaßen die Saugseite des Pumpenimpellers bzw. der Impellerpumpe für das zu fördernde Wasser dar.

Vorteilhafterweise weist der Raum eine Verbindung mit allem zwischen den Impellerflügelelementen gebildeten Zwischenräumen auf, so daß das zu fördernde Wasser quasi am gesamten Querschnitt der einzelnen Impellerflügelelemente längsfließen kann, wodurch bei Erhöhung der Förderleistung gleichzeitig einer Verminderung der Geräusche im Zuge der Wasserförderung erreicht wird, da das Wasser an den gesamten zur Verfügung stehenden Flächen der Impellerflügelelemente längsfließen kann und sich in Ermangelung von Stegen oder dergleichen, wie bei bisherigen Pumpenimpellern, auch keine turbulente Strömung ausbildet, wird dadurch das Pumpengeräusch nochmals vermindert. Der Rotor der Impellerpumpe ist gemäß einer vorteilhaften Ausgestaltung der Erfindung mit einem axialen Vorsprung versehen, auf dem der Pumpenimpeller angeordnet wird. Vorteilhafterweise weist der Pumpenimpeller dazu einen schaftartigen Ansatz mit einem impelleraxialen Loch auf, in dem der Vorsprung des Rotors aufgenommen wird. Aufeinandergesteckt bildet der Rotor und der Pumpenimpeller somit vorteilhafterweise ein fest miteinander verbundenes, quasi einheitliches Impellerelement, das so gefertigt werden kann, daß es ohne Unwucht vibrationsfrei dreht.

Grundsätzlich kann der Pumpenimpeller aus beliebigen geeigneten Werkstoffen bestehen, beispielsweise aus Metall oder einem elastomeren Werkstoff wie Gummi und dergleichen. Es hat sich jedoch als vorteilhaft unter dem Gesichtspunkt der Beständigkeit gegenüber dem zu fördernden Wasser herausgestellt, den Pumpenimpeller aus Kunststoff auszubilden, der anders als Metall leicht ist und somit ein geringeres Trägheitsmoment aufweist, als ein vergleichbarer Pumpenimpeller aus Metall. Zudem ist Kunststoff preisgünstig bereitstellbar, wobei auch im Falle einer Beschädigung des Pumpenimpellers dieser leicht und kostengünstig austauschbar ist. Dieses gilt um so mehr, wenn der Pumpenimpeller vorzugsweise als einstückiges Spritzgußformteil ausgebildet ist.

Die Erfindung wird nun unter Bezugnahme auf die nachfolgenden schematischen Zeichnungen an Hand eines Ausführungsbeispieles eingehend beschrieben. Darin zeigen:
- Fig. 1: in vergrößertem Maßstab in der Ansicht auf die Stirnseite einen Pumpenimpeller mit darum angedeutetem Impellerpumpengehäuse bzw. angedeuteter Impellerpumpe,
- Fig. 2: in vergrößerter Darstellung in der Seitenansicht einen Rotor des die Impellerpumpe antreibenden Motors und
- Fig. 3: in vergrößertem Maßstab in der Seitenansicht den in Figur 1 dargestellten Pumpenimpeller.

Eine Impellerpumpe 10, die in Fig. 1 lediglich schematisch zum dort dargestellten Pumpenimpeller 12 dargestellt ist, weist ein Pumpengehäuse 110 auf, das um die Impellerachse 18 bzw. die Rotorachse 15 des Rotors 11 herum angeordnet ist, vergleiche die dortige kreisförmige strichpunktierte Linie, in der auf an sich bekannte Weise der Pumpenimpeller 12 angeordnet ist.

Der die Impellerpumpe 10 antreibende, hier nicht gesondert dargestellte Motor ist ein sogenannter Spaltpol-Motor (Spaltpol-Motor mit einem Hauptspalt oder auch abgestripper Spaltpol-Motor genannt), der mit einphasiger Wechselspannung betrieben wird. Der in Fig. 2 dargestellte Rotor 11 des Motors wird durch einen Permanentmagneten gebildet und dreht auf bekannte Weise kollektorlos im Wechselfeld des Ständers des Motors. Der Rotor 11 weist dazu eine zur Rotorachse 15 axiale Bohrung 150 auf, über die der Rotor 11 auf eine feststehende Achse im Ständer des Motors gesteckt wird.

Der Pumpenimpeller 12, vergleiche Fig. 1 und 3 weist, auf an sich bekannte Weise eine Mehrzahl von Impellerflügelelementen 13 auf, die sich radial von der Impellerachse 18 wegerstrecken. Anders als bisher bekannte Impellerflügelelemente, die als gleichdicke flache Plättchen ausgebildet sind, sind die hier bei der Impellerpumpe 10 verwendeten Impellerflügelelemente 13 mit einer profilierten Kontur versehen, d.h. sie weisen ein Profil 16 auf. Das Profil 16 ist in radialer Richtung 14, ausgehend von der Impellerachse 18, ausgebildet, und verjüngt sich von der größten Breite in radialer Richtung 14. Die Impellerflügelelemente 13 sind somit wenigstens teilweise nach Art eines Tragflächenprofils, wie man es von Flugzeugen bzw. allgemein aus der Strömungstechnik her kennt, ausgebildet.

Die Impellerflügelelemente 13 sitzen quasi sternförmig, ausgehend von der Impellerachse 18, auf einem schaftartigen Ansatz 23 des Pumpenimpellers 12, vergleiche Figur 3. Dadurch ist es möglich, daß die Impellerflügelelemente 13 an ihrem zur Impellerachse 18 gerichteten Ende 19 einen impellerfreien Raum 20 einschließen, der mit allen zwischen den Impellerflügelelementen 13 gebildeten Zwischenräumen 21 Verbindung hat. Dadurch ist es möglich, daß von einer hier nicht dargestellten achzentralen Öffnung des Pumpengehäuses 10 eintretendes Wasser ohne Behinderung vollflächig an den einzelnen Impellerflügelelementen 13 durch die Zwischenräume 21 radial nach Außen fließen kann, vergleiche Pfeil 140. Die zum impellerfreien Raum 20 weisenden Enden 19 der Impellerflügelelemente 13 sind hier spitz auslaufend dargestellt. Es ist ohne weiteres möglich und im Rahmen der Erfindung liegend, das gesamte Profil 16 der Impellerflügelelemente 13 strömungsmäßig derart zu optimieren, daß keinerlei störende Kanten im Profil 16 auftauchen, d.h. das Impellerflügelelement 13 vollständig strömungstechnisch zu optimieren (Trägerflächenprofil).

Um den Wasserzutritt von der hier nicht dargestellten zentralen Öffnung des Pumpengehäuses 110 zum Impellerflügelelement 13 bzw. zum zentralen impellerfreien Raum 20 zu leiten, kann es gegebenenfalls sinnvoll sein, die Impellerflügelelemente 13 zu ihrem jeweiligen Ende 19 hin jeweils mit Fasen zu versehen, wie es in den Figuren 1 und 3 andeutungsweise bei einigen Impellerflügelelementen 13 schematisch dargestellt ist.

Der Pumpenimpeller 12, vergleiche Fig. 3, weist im schaftartigen Ansatz 23 ein impelleraxiales Loch 24 auf. Über das Loch 24 wird der Vorsprung 22 des Rotors 11 aufgenommen, wenn der Rotor 11 und der Pumpenimpeller 12, vergleiche Fig. 2 und 3, aufeinander zu gemäß dem Pfeil 25 verschoben werden. Das Loch 24 und der Vorsprung 22 können zusammen eine Presspassung bilden, so daß zur Verbindung des Rotors 11 mit dem Pumpenimpeller 12 keinerlei zusätzliche Werkstoffe bzw. sonstige Maßnahmen erforderlich sind. Eine Presspassung gestattes darüber hinaus ohne zusätzliche Hilfsmittel und Werkzeug auch eine Lösung der Verbindung bei einem Austausch entweder des Rotors 11 oder des Pumpenimpellers 12.

Die Einheit aus Rotor 11 und darauf angeordnetem Pumpenimpeller 12 wird dann auf die hier nicht dargestellte feste Achse des Motors im Ständer des Motors geschoben und kann dort bestimmungsgemäß drehen.

Das von der hier nicht dargestellten zur Impellerachse 18 bzw. zur Rotorachse 15 über axiale Öffnung im Pumpengehäuse 10 zuströmende Wasser wird nach entsprechendem Anlauf des Motors infolge der Drehung des Motors längs des Pfeiles 140 zwischen den Impellerflügelelementen 13 gefördert und gelangt zu einer Austrittsöffnung 111 des Pumpengehäuses 110. Aufgrund der profilierten Ausbildung der Impellerflügelelementen 13 kann der Rotor 11 fest mit dem Pumpenimpeller 12, wie beschrieben, verbunden sein, ohne daß ein Nichtanlaufen des Motors befürchtet werden muß.

### Bezugszeichenliste

- 10: Impellerpumpe
- 11: Rotor
- 110: Pumpengehäuse
- 111: Austrittsöffnung
- 12: Pumpenimpeller
- 13: Impellerflügelelement
- 1: 4 radiale Richtung
- 140: Pfeil
- 150: axiale Bohrung
- 16: Profil
- 17: Impellerflügelelementseite
- 170: Impellerflügelelementseite
- 18: Impellerachse
- 19: Ende des Impellerflügelelements
- 190: Fase
- 20: impellerfreier Raum
- 21: Zwischenraum
- 22: axialer Vorsprung des Rotors
- 23: schaftartiger Ansatz
- 24: Loch
- 25: Pfeil

## Patentansprüche

1. Impellerpumpe zur Förderung von Wasser in Aquariumgefäßen, wobei die Impellerpumpe mittels eines mit einphasiger Wechselspannung betriebenen Spaltpol-Motors angetrieben wird und der Rotor des Motors mit einem Pumpenimpeller verbunden ist, dadurch gekennzeichnet, daß der Rotor (11) mit dem Pumpenimpeller (12) fest verbunden ist und die Impellerflügelelemente (13) in radialer Richtung (14), ausgehend von der Impellerachse (18), eine profilierte (16) Kontur aufweisen.

2. Impellerpumpe nach Anspruch 1, dadurch gekennzeichnet, daß das Profil (16) der Impellerflügelelemente (13) wenigstens auf einer Impellerflügelelementseite (17, 170) wenigstens teilweise nach Art eines Tragflächenprofils profiliert ist.

3. Impellerpumpe nach einem oder beiden der Ansprüche 1 oder 2, dadurch gekennzeichnet, daß die Impellerflügelelemente (13) an ihrem zur Impellerachse (18) gerichteten Ende (19) derart ausgebildet sind, daß sie in ihrer Gesamtheit einen flügelfreien Raum (20) einschließen.

4. Impellerpumpe nach Anspruch 3, dadurch gekennzeichnet, daß der Raum (10) eine Verbindung mit allen zwischen den Impellerflügelelementen (13) gebildeten Zwischenräumen (21) auweist.

5. Impellerpumpe nach einem oder mehreren der Ansprüche 1 bis 4, dadurch gekennzeichnet, daß der Rotor (11) eine axialen Vorsprung (22) aufweist, auf dem der Pumpenimpeller (12) angeordnet ist.

6. Impellerpumpe nach Anspruch 5, dadurch gekennzeichnet, daß der Pumpenimpeller (12) einen schaftartigen Ansatz (23) mit einem impelleraxialen Loch (24) aufweist, in dem der Vorsprung (22) des Rotors (11) aufgenommen wird.

7. Impellerpumpe nach einem oder mehreren der Ansprüche 1 bis 6, dadurch gekennzeichnet, daß der Pumpenimpeller (12) aus Kunststoff besteht.

8. Impellerpumpe nach einem oder mehreren der Ansprüche 1 bis 7, dadurch gekennzeichnet, daß der Pumpenimpeller (12) als einstückiges Spritzgußformteil ausgebildet ist.
